# EUROPÄISCHE PATENTANMELDUNG

(11) **EP 4 664 931 A1**
(43) Veröffentlichungstag der Anmeldung: **17.12.2025**
(21) Anmeldenummer: 25181101.4
(22) Anmeldetag: 05.06.2025
(51) Int. Cl.: H04R 25/00, H04R 1/10, G10L 21/0208, G10L 21/0216, G10L 21/0232

(54) **VERFAHREN ZUR RAUSCHUNTERDRÜCKUNG IN EINEM HÖRGERÄT**

(30) Priorität: 10.06.2024 DE 102024205358
(71) Anmelder: Sivantos Pte. Ltd., Singapore 539775 (SG)
(72) Erfinder: ROSENKRANZ, Tobias Daniel, 91058 Erlangen (DE); MÜLLER, Michael, 91058 Erlangen (DE)
(74) Vertreter: FDST Patentanwälte

(57) **Zusammenfassung**

Die Erfindung nennt ein Verfahren zur Rauschunterdrückung in einem Hörinstrument (1), wobei ein akusto-elektrischer Eingangswandler (E1) des Hörinstrumentes (1) aus einem Umgebungsschall (2) ein Eingangssignal (E1) erzeugt, wobei auf ein vom Eingangssignal (E1) abgeleitetes Verarbeitungssignal (V1) eine frequenzbandweise Rauschunterdrückung (21) angewandt wird, bei welcher ein stationäres Rauschen im jeweiligen Frequenzband (Bj, Bk) erkannt wird, und abhängig vom erkannten stationären Rauschen ein Verstärkungsfaktor (Gk) des Verarbeitungssignals (V1) für das betreffende Frequenzband (Bj, Bk) eingestellt wird, wobei auf das Verarbeitungssignal (V1) eine Analyse (12) angewandt wird, welche zur Erkennung sowohl von stationärem als auch von nicht-stationärem Rauschen eingerichtet ist, wobei die besagte Analyse (12) eine geringere Frequenzauflösung aufweist, als die frequenzbandweise Rauschunterdrückung (21), und wobei im Fall einer erkannten Anwesenheit (Y) von stationärem und/oder nicht-stationärem Rauschen in besagter Analyse (12) des Verarbeitungssignals (V1) das stationäre Rauschen in der frequenzbandweisen Rauschunterdrückung (21) in jedem Frequenzband (Bj, Bk) als erkannt vorausgesetzt wird, und die entsprechenden Verstärkungsfaktoren (Gk) eingestellt werden.

## Beschreibung

Die Erfindung betrifft ein Verfahren zur Rauschunterdrückung in einem Hörinstrument, wobei auf ein von einem Eingangssignal des Hörinstrumentes abgeleitetes Verarbeitungssignal eine frequenzbandweise Rauschunterdrückung angewandt wird, bei welcher ein stationäres Rauschen im jeweiligen Frequenzband erkannt wird.

Unter dem Begriff "Hörinstrument" werden üblicherweise Geräte verstanden, die zur Ausgabe von Tonsignalen an das Gehör oder allgemeiner an das Hörzentrum eines Benutzers des entsprechenden Geräts dienen. Insbesondere fallen unter diesen Begriff Hörgeräte. Hörgeräte dienen Personen mit einer Hörminderung dazu, einen aus dieser Hörminderung resultierenden Hörverlust wenigstens teilweise auszugleichen. Üblicherweise weisen Hörgeräte dazu mindestens einen elektroakustischen Eingangswandler, meist in Form eines Mikrofons, zur Detektion eines akustischen (Umgebungs-)Geräuschs und Wandlung dessen in ein elektrisches Eingangssignal auf. Des Weiteren weisen solche Hörgeräte regelmäßig eine Signalverarbeitungseinrichtung auf, die dazu eingerichtet ist, das bzw. die Eingangssignale auf Störanteile (z. B. Rauschen, Umgebungslärm und dergleichen) zu analysieren, diese Störanteile zu filtern und/oder zu dämpfen und die verbleibenden Signalanteile al Nutzsignal (wie insbesondere Sprache und/oder Musik) zu verstärken.

Zur Ausgabe des derart verarbeiteten Eingangssignals an das Gehör umfassen Hörgeräte meist einen elektroakustischen Ausgangswandler, z.B. in Form eines Lautsprechers (auch als Hörer oder "Receiver" bezeichnet), mittels dessen das verarbeitete Eingangssignal in ein Ausgangsschallsignal gewandelt und an das Gehör des Hörgeräteträgers ausgegeben wird. Alternativ weisen Hörgeräte einen Cochlea- oder ein Knochenleitungshörer zur Ausgabe eines Ausgangsignals in elektrischer oder mechanischer Form an das Gehör auf.

Die Signalverarbeitung im Hörinstrument kann hierbei in Abhängigkeit der allgemeinen akustischen Umgebungssituation teils drastisch variieren. Einzelne Teilprozesse der Signalverarbeitung, wie z.B. die Erkennung einer Sprachaktivität (insbesondere der eigenen Sprachaktivität des Benutzers) oder eine Rauschunterdrückung, können in Abhängigkeit der akustischen Umgebungssituation unterschiedlich komplex werden und dahingehend unterschiedliche Ressourcen beanspruchen, um mit hinreichend hoher Sicherheit adäquate Parameter der Signalverarbeitung (wie etwa frequenzbandabhängige Verstärkungsfaktoren zur Rauschunterdrückung) bereitzustellen. Die Qualität der angewandten Signalverarbeitung hängt hierbei maßgeblich von der "Qualität" der Signalanalyse ab, also von der Präzision ihrer Erkennung. Da gerade Rauschunterdrückung ein Prozess ist, welcher in vielen Situationen zusätzlich zu anderen Signalverarbeitungsalgorithmen durchgeführt wird, ist hierbei eine möglichst ressourceneffiziente Implementierung gewünscht.

Es ist daher Aufgabe der Erfindung, für eine Signalverarbeitung eines Hörinstruments eine möglichst einfache und zugleich präzise Rauschunterdrückung zu erlauben.

Die genannte Aufgabe wird erfindungsgemäß gelöst durch ein Verfahren zur Rauschunterdrückung in einem Hörinstrument, wobei ein akusto-elektrischer Eingangswandler des Hörinstrumentes aus einem Umgebungsschall ein Eingangssignal erzeugt, wobei auf ein vom Eingangssignal abgeleitetes Verarbeitungssignal eine frequenzbandweise Rauschunterdrückung angewandt wird, bei welcher ein stationäres Rauschen im jeweiligen Frequenzband erkannt wird, und abhängig vom erkannten stationären Rauschen ein Verstärkungsfaktor des Verarbeitungssignals für das betreffende Frequenzband eingestellt wird.

Verfahrensgemäß ist hierbei vorgesehen, dass auf das Verarbeitungssignal eine Analyse angewandt wird, welche zur Erkennung sowohl von stationärem als auch von nicht-stationärem Rauschen eingerichtet ist, wobei die besagte Analyse eine geringere Frequenzauflösung aufweist, als die frequenzbandweise Rauschunterdrückung, und im Fall einer erkannten Anwesenheit von stationärem und/oder nicht-stationärem Rauschen in besagter Analyse des Verarbeitungssignals das stationäre Rauschen in der frequenzbandweisen Rauschunterdrückung in jedem Frequenzband als erkannt vorausgesetzt wird, und die entsprechenden Verstärkungsfaktoren eingestellt werden, und bevorzugt anhand des mit den Verstärkungsfaktoren bandweise verstärkten Verarbeitungssignals ein Ausgangssignal erzeugt wird. Vorteilhafte und teils für sich gesehen erfinderische Ausgestaltungen sind Gegenstand der Unteransprüche und der nachfolgenden Beschreibung.

Als ein Hörinstrument ist hierbei generell jedwede Vorrichtung umfasst, welche dazu eingerichtet ist, aus einem elektrischen Signal - welches auch durch ein internes Signal der Vorrichtung gegeben sein kann - ein Schallsignal zu erzeugen und einem Gehör eines Trägers dieser Vorrichtung zuzuführen, also insbesondere ein Kopfhörer (z.B. als "Earbud"), ein Headset, eine Datenbrille mit Lautsprecher, etc. Als ein Hörinstrument ist aber auch ein Hörgerät im engeren Sinne umfasst, also ein Gerät zur Versorgung einer Hörschwäche des Trägers, in welchem ein aus einem Umgebungssignal mittels eines Mikrofons erzeugtes Eingangssignal zu einem Ausgangssignal verarbeitet und dabei insbesondere frequenzbandabhängig verstärkt wird, und ein aus dem Ausganssignal mittels eines Lautsprechers o.ä. erzeugtes Ausgangsschallsignal dazu geeignet ist, insbesondere benutzerspezifisch die Hörschwäche des Trägers zumindest teilweise zu kompensieren.

Unter einem akusto-elektrischen Eingangswandler ist hierbei insbesondere jedwede Vorrichtung umfasst, welche dazu eingerichtet ist, aus einem Schallsignal ein entsprechendes elektrisches Signal zu erzeugen. Insbesondere kann bei der Erzeugung des ersten bzw. zweiten Eingangssignals durch den jeweiligen Eingangswandler auch eine Vorverarbeitung erfolgen, z.B. in Form einer linearen Vorverstärkung und/oder einer A/D-Konvertierung. Das entsprechend erzeugte Eingangssignal ist dabei insbesondere durch ein elektrisches Signal gegeben, dessen Strom- und/oder Spannungsschwankungen im Wesentlichen die Schalldruck-Schwankungen der Luft repräsentieren.

Unter einem vom Eingangssignal abgeleiteten Verarbeitungssignal ist insbesondere zu verstehen, dass Signalanteile des Eingangssignals in das Verarbeitungssignal eingehen, wobei das Verarbeitungssignal ggf. auch Signalanteile anderer Signale (etwa eines weiteren Eingangssignals bei direktionaler Verarbeitung der Eingangssignale) enthalten kann, und wobei die Signalanteile des Eingangssignals insbesondere frequenzabhängig verstärkt werden können, oder ggf. auch ein Band-Limiting (also ein vollständiges Unterdrücken bestimmter Frequenzbänder) des Eingangssignals erfolgen kann. Die Signalanteile des Eingangssignals können insbesondere aber auch vollständig und/oder unverändert in das Verarbeitungssignal eingehen. Das Verarbeitungssignal kann also insbesondere auch direkt durch das (vollständige und unveränderte) Eingangssignal gegeben sein.

Unter einer frequenzbandweisen Rauschunterdrückung ist insbesondere zu verstehen, dass das Verarbeitungssignal in geeigneter Weise, also bspw. bevorzugt mittels einer Analyse-Filterbank, in eine Mehrzahl an Frequenzbändern aufgeteilt wird (wobei insbesondere benachbarte Frequenzbänder an ihren jeweiligen Bandgrenzen einen endlichen Überlapp aufweisen können), und die Signalanteile der einzelnen Frequenzbänder in der beschriebenen Abhängigkeit des jeweiligen stationären Rauschens im betreffenden Frequenzband unterdrückt werden, indem a priori ein entsprechender Verstärkungsfaktor für die Signalanteile des Verarbeitungssignals im Frequenzband angewandt wird, um selbige relativ zueinander in besagter Abhängigkeit abzusenken oder anzuheben.

Unter einem stationären Rauschen ist hierbei insbesondere ein Rauschen umfasst, welches auf einer Zeitskala von mindestens 0.5 s, bevorzugt mindestens 1 s, besonders bevorzugt mindestens 2 s Pegelvariationen von weniger als 5 dB, bevorzugt weniger als 3 dB im jeweiligen Frequenzband aufweist. Insbesondere können hierbei jedwede Signalanteile, welche die geforderten Bedingungen für Stationarität erfüllen (also über den beschriebenen Mindestzeitraum eine maximale Variation des Signalpegels nicht überschreiten), als Rauschen aufgefasst werden. Dies geschieht insbesondere unter der Annahme, dass Nutzsignale meist Sprachsignale oder auch Musik sind, welche jeweils innerhalb eines Frequenzbandes eine höhere Variation des Signalpegels aufweisen.

Unter einer Analyse des Verarbeitungssignals, welche zur Erkennung sowohl von stationärem als auch von nicht-stationärem Rauschen eingerichtet ist, ist insbesondere zu verstehen, dass das Verarbeitungssignal, insbesondere in einem zur frequenzbandweisen Rauschunterdrückung parallelen Analysepfad, anhand von (insbesondere temporalen) Merkmalen der Signalanteile auf ein Rauschen untersucht wird, deren Informationsgehalt bevorzugt über die besagte Untersuchung der Variation von Signalpegeln hinausgeht. Diese Analyse weist eine geringere Frequenzauflösung auf, als die frequenzbandabhängige Rauschunterdrückung, und kann insbesondere eine breitbandige Aussage über das Vorliegen von stationärem und/oder nicht-stationärem Rauschen treffen (d.h., eine Aussage darüber, ob irgendwo im Verarbeitungssignal, egal in welchem Frequenzbereich, irgendeine Form von Rauschen vorliegt). Im Fall, dass eine solche Aussage durch die Analyse nach einzelnen Frequenzbereichen getrennt erfolgt, sind diese jeweils größer, und bevorzugt signifikant größer als die jeweiligen Bandbreiten der frequenzabhängigen Rauschunterdrückung (also bevorzugt mindestens doppelt so groß, besonders bevorzugt im Mittel mindestens viermal so groß). Hierdurch kann insbesondere sichergestellt werden, dass die Analyse eine geringere Latenz aufweist als die frequenzabhängige Rauschunterdrückung, und somit in beschriebener Weise zu deren Steuerung eingesetzt werden kann.

Insbesondere kann die genannte Analyse des Verarbeitungssignals mittels eines künstlichen neuronalen Netzes ("Artificial Neural Network", ANN) erfolgen, wobei aus dem Verarbeitungssignal zeitliche Signal-Strings und/oder Analysemerkmale generiert werden, welche als Eingabegrößen dem ANN für die Analyse übergeben werden. Die Signal-Strings können insbesondere durch kurze Bruchstücke des Verarbeitungssignals gegeben sein, bspw. mit einer Länge von > 1 ms, bevorzugt > 5 ms, besonders bevorzugt > 30 ms. Die Analysemerkmale können insbesondere durch temporale und/oder spektrale Merkmale der Verarbeitungssignals gegeben sein, also bspw. durch Modulationseigenschaften (etwa die Modulationstiefe bei 4 Hz, oder eine Schwerpunktfrequenz sowie deren Änderung etc.).

Die Analyse des Verarbeitungssignals kann jedoch bspw. auch mittels einer Menge an Wavelets erfolgen, für welche jeweils eine Korrelation mit Signalanteilen (insbesondere besagten Signal-Strings) des Verarbeitungssignals ermittelt wird, sodass anhand der unterschiedlichen Korrelationen mit besagten Wavelets ein ggf. auch nicht-stationäres Rauschen im Verarbeitungssignal erkannt wird. Die Analyse kann auch anhand einer Spracherkennung erfolgen, sodass allgemeines (also stationäres und/oder nicht-stationäres) Rauschen vorliegt, wenn keine Sprache erkannt wird (und vice versa).

Wird also in besagter Analyse des Verarbeitungssignals ein Rauschen erkannt - egal ob stationär oder nicht-stationär - so wird in der frequenzbandweisen Rauschunterdrückung das stationäre Rauschen in jedem Frequenzband als erkannt angesehen, und jeweils der zugehörige Verstärkungsfaktor für das Frequenzband eingestellt. Die frequenzbandweise Rauschunterdrückung prüft also in jedem Frequenzband ein Kriterium ab, ob stationäres Rauschen im Frequenzband vorliegt, und somit die Rauschunterdrückung (über den zugehörigen Verstärkungsfaktor) angewandt wird, während die Analyse ein unterschiedliches Kriterium abprüft, ob nämlich Rauschen jedweder Art (stationär oder nicht) vorliegt, und im entsprechenden Fall wird in die Erkennung des stationären Rauschens der frequenzbandweisen Rauschunterdrückung durchgegriffen, sodass stationäres Rauschen in allen Frequenzbändern als erkannt gilt.

Mit anderen Worten wird hier somit die Analyse des Verarbeitungssignals als ein zusätzlicher Trigger bzw. Aktivator der frequenzbandweisen Rauschunterdrückung verwendet, wobei die eigentliche Unterdrückung des Rauschens weiterhin (zumindest auch) über deren frequenzbandweise Verstärkungsfaktoren erfolgt. Die Analyse des Verarbeitungssignals greift dabei lediglich auf den Trigger bzw. Aktivator der frequenzbandweisen Rauschunterdrückung durch, indem jener (nämlich das stationäre Rauschen) für alle Frequenzbänder als erkannt gesetzt wird, und infolgedessen die entsprechenden Verstärkungsfaktoren in den Frequenzbändern eingestellt werden, um auf das Verarbeitungssignal angewandt zu werden.

Eine naheliegende Anwendung eines durch die Analyse des Verarbeitungssignals erkannten (stationären oder nicht-stationären) Rauschens als Trigger/Aktivator der frequenzbandweisen Rauschunterdrückung wäre es, in Abhängigkeit der besagten Analyse einfach einen zusätzlichen Aktivierungsfaktor auf die einzelnen Verstärkungsfaktoren zu multiplizieren. Jedoch würde etwa bei einem sog. "Speech Onset" (also einem Einsetzen von Sprache) die besagte Analyse unter normalen Umständen (und einer üblichen Parametrierung) kein Rauschen mehr erkennen. In diesem Fall würde jedoch die Dämpfung in jenen Frequenzbändern schlagartig zurückgenommen, in welchen nicht-stationäres Rauschen (mit Variationen in einer Zeitskala von bspw. ca. 1 s, etwa mehrere kurze "noise bursts" durch Verkehrslärm oder eine Maschine o.ä.) weiter vorliegt, da in diesen die frequenzbandweise Rauschunterdrückung keinen entsprechenden Verstärkungsfaktor zur Rauschunterdrückung eingestellt hat, da die frequenzbandweise Rauschunterdrückung ja nur auf stationäres Rauschen reagiert. Diese Rauschanteile würden unmittelbar dem anhand des rauschunterdrückten Verarbeitungssignals erzeugten Ausgangssignal "komoduliert" (also faktisch beigemischt) werden, was deutlich wahrnehmbar wäre, und daher unerwünscht ist.

Die vorliegende Erfindung wählt daher einen anderen Weg, den Trigger/Aktivator aus der Analyse des Verarbeitungssignals hinsichtlich allgemeinen Rauschens in die frequenzbandweise Rauschunterdrückung einzubinden. Statt nämlich auf die Anwendung der Verstärkungsfaktoren abzustellen, wird in die frequenzbandweise Erkennung des (stationären) Rauschens eingegriffen, und das stationäre Rauschen für jedes der Frequenzbänder als vorhanden gesetzt, sodass in jedem Frequenzband der entsprechende Verstärkungsfaktor zur Unterdrückung (stationären) Rauschens eingestellt und auf die Signalanteile des Verarbeitungssignals angewandt werden kann. In der o.g. Situation eines Speech Onsets (welcher ja eine vorübergehende, kurze Abwesenheit von Rauschen darstellt) würde sich für Frequenzbänder mit stationärem Rauschen nichts ändern (da für diese das stationäre Rauschen ja weiterhin erkannt und entsprechend über den zugehörigen Verstärkungsfaktor unterdrückt wird). In Frequenzbändern ohne stationäres Rauschen kann jedoch bei einem Speech Onset die Rauschunterdrückung unterbleiben (und somit die Sprachanteile erhalten bleiben), wenn im Fall eines erkannten Speech Onsets die Rauschunterdrückung lediglich anhand des erkannten stationären Rauschens betrieben wird. Hierdurch kann die beschriebene Komodulierung des stationären Rauschens unterbunden werden.

Bevorzugt wird dabei anhand des Eingangssignals ein Einsetzen von Sprache im Umgebungsschall erkannt (also etwa mittels einer sog. "Voice Activity Detection", die auf das Eingangssignal, das Verarbeitungssignal oder ein sonstiges vom Eingangssignal abgeleitetes Signal angewandt wird), und in diesem Fall die frequenzbandweise Rauschunterdrückung in jedem Frequenzband den Verstärkungsfaktor des Verarbeitungssignals abhängig vom jeweils erkannten stationären Rauschen einstellt. Insbesondere kann für das erkannte Einsetzen von Sprache (also bei Erkennen eines Sprach-Onsets) die Funktionsweise der frequenzbandweisen Rauschunterdrückung auf den Zustand zurückgesetzt werden, welcher vor dem Erkennen des allgemeinen (stationären und/oder nicht-stationären) Rauschens durch die Analyse des Verarbeitungssignals gültig war.

Bevorzugt wird dabei anhand des Verarbeitungssignals, auf welches die beschriebene Rauschunterdrückung (und insbesondere die nach o.g. Kriterien eingestellten frequenzbandabhängigen Verstärkungsfaktoren) angewandt wird, ein Ausgangssignal des Hörinstrumentes erzeugt, welches durch einen (elektro-akustischen) Ausgangswandler des Hörinstrumentes in ein Ausgangsschallsignal umgewandelt wird, wobei besonders bevorzugt Spannungs- und/oder Stromschwankungen im Ausgangssignal in entsprechende Amplitudenschwankungen des Ausgangsschallsignals umgesetzt werden. Der Ausgangswandler kann dabei insbesondere gegeben sein als ein Lautsprecher, ein sog. Balanced Metal Case Receiver, aber auch ein Knochenleithörer.

Günstigerweise wird für die frequenzbandweise Rauschunterdrückung das stationäre Rauschen im jeweiligen Frequenzband anhand einer ersten Pegelmessung und anhand einer zweiten Pegelmessung erkannt. Es werden also in jedem Frequenzband zwei unterschiedliche Pegelmessungen mit bevorzugt unterschiedlichen Zeitkonstanten in wenigstens einer Flanke (steigend bzw. fallend) auf die Signalanteile des Verarbeitungssignals angewandt, und ein stationäres Rauschen im Frequenzband anhand der beiden genannten Pegelmessungen dort erkannt, insbesondere anhand einer Differenz und/oder eines Quotienten der beiden Pegelmessungen. Die Verwendung zweier Pegelmessungen hat hierbei den Vorteil, dass Pegelmessungen über die geeignete Wahl einer Release-Konstante intrinsisch die Information zur Stationarität des Signalpegels tragen können.

Zweckmäßigerweise ist dabei die erste Pegelmessung so parametriert, dass sie eine kurze erste Einregelzeit und eine lange erste Abklingzeit aufweist, und die zweite Pegelmessung so parametriert, dass sie eine lange zweite Einregelzeit und eine lange zweite Abklingzeit aufweist, wobei die erste Abklingzeit und die zweite Abklingzeit bevorzugt identisch sind, wobei das stationäre Rauschen anhand der Differenz oder anhand eines Quotienten aus der ersten Pegelmessung und der zweiten Pegelmessung erkannt wird, und der Verstärkungsfaktor für das Verarbeitungssignal bevorzugt abhängig von besagter Differenz eingestellt wird. Mit anderen Worten reagiert die erste Pegelmessung schnell auf kurzfristige Pegeländerungen im Frequenzband, und kann daher als ein sog. "Peak Tracker" fungieren, während die zweite Pegelmessung langsamer auf Veränderungen des Signalpegels reagiert als die erste Pegelmessung. Die Abklingzeit ist für beide Pegelmessungen jedoch lang und bevorzugt identisch, sodass die Pegelmessungen während ihres exponentiellen Abklingverhaltens für stationäre Signalpegel nach und nach zueinander konvergieren.

Günstigerweise wird zudem der Verstärkungsfaktor des Verarbeitungssignals für das betreffende Frequenzband in monotoner Abhängigkeit der Differenz aus der ersten Pegelmessung und der zweiten Pegelmessung eingestellt. Dies bedeutet insbesondere, dass die Verstärkung des Verarbeitungssignals umso höher ausfällt, je größer die Differenz der beiden Pegelmessungen ist (und somit je größer der Einfluss eines Peaks ist, welcher schneller in die erste Pegelmessung eingeht als in die zweite), und dass die Verstärkung des Verarbeitungssignals umso geringer ausfällt, bzw. seine Abschwächung umso höher, je kleiner die Differenz der beiden Pegelmessungen ist (und somit ein zunehmend stationärer Signalpegel im Frequenzband vorliegt).

Vorteilhafterweise wird im Fall einer erkannten Anwesenheit von stationärem und/oder nicht-stationärem Rauschen das stationäre Rauschen in der frequenzbandweisen Rauschunterdrückung in jedem Frequenzband als erkannt vorausgesetzt, indem die jeweiligen Werte der ersten Einregel- und Abklingzeit in Richtung der jeweiligen Werte der zweiten Einregel- und Abklingzeit verändert und insbesondere gleichgesetzt werden, so dass sich die Differenz der Pegelmessungen verringert, vorzugsweise mindestens halbiert, und insbesondere verschwindet. Insbesondere wird hierbei die kurze erste Einregelzeit der ersten Pegelmessung auf den höheren Wert der zweiten Einregelzeit der zweiten Pegelmessung eingestellt.

Als weiter vorteilhaft erweist es sich, wenn die Analyse des Verarbeitungssignals eine Anwesenheit oder eine Abwesenheit von Sprache erkennt, und im Fall einer erkannten Abwesenheit von Sprache ein stationäres oder nicht-stationäres Rauschen als erkannt angenommen wird. Dies umfasst insbesondere, dass die besagte Analyse nur zwei verschiedene Ergebnisse kennt, nämlich die Anwesenheit von Sprache, welche mit einer Abwesenheit von Rauschen jeder Art gleichgesetzt wird, und die Abwesenheit von Sprache, welche mit einer Anwesenheit von allgemeinem Rauschen gleichgesetzt wird. Die Erkennung von insbesondere nicht-stationärem Rauschen anhand einer Erkennung von Sprache ist besonders vorteilhaft, da Algorithmen zur Spracherkennung sehr weit fortgeschritten sind, und insbesondere auch mit ausreichender Präzision anhand eines insbesondere breitbandigen Signals durchgeführt werden kann.

Besonders bevorzugt werden im Fall eines erkannten Einsetzens von Sprache Eingangssignal und/oder im Verarbeitungssignal wenigstens die Werte der ersten und der zweiten Einregelzeit voneinander weg verändert werden, und dabei insbesondere jeweils die ursprünglichen Werte der ersten und zweiten Einregel- und Abklingzeiten, welche vor Erkennung der Anwesenheit von stationärem und/oder nicht-stationärem Rauschen durch die besagte Analyse des Verarbeitungssignals gültig waren, wiederhergestellt. Mit anderen Worten kann eine Spracherkennung/VAD auf das Eingangssignal und/oder das Verarbeitungssignal angewandt und somit auch erkannt werden, dass im Umgebungsschall plötzlich Sprache anwesend ist. In diesem Fall werden die Werte der Einregelzeiten so verändert, dass sich ihre Differenz vergrößert. Insbesondere können dabei für die beiden Einregelzeiten, und auch für die beiden Abklingzeiten die ursprünglichen Werte wiederhergestellt werden, welche vor der Erkennung der anwesenden Sprache gültig waren. Das Einsetzen von Sprache kann hierbei insbesondere ebenfalls in besagter Analyse des Verarbeitungssignals erkannt werden.

Das beschriebene Vorgehen ermöglicht es, das bei einem erkannten Einsetzen von Sprache die frequenzbandweise Rauschunterdrückung wieder normal weiterarbeitet, und somit in den betreffenden Frequenzbändern stationäres Rauschen unterdrückt, während in den Frequenzbändern mit Sprachanteilen diese nicht mehr unterdrückt werden.

In einer weiter vorteilhaften Ausgestaltung wobei erfolgt die Analyse des Verarbeitungssignals mittels eines ANN, wobei eine Ausgabeklasse des ANN die Anwesenheit von stationärem und/oder nicht-stationärem Rauschen ist. Ein ANN ist für die Durchführung der besagten Analyse besonders geeignet, insbesondere bei einer Vereinfachung der Ausgabeklassen wie beschrieben.

Vorzugsweise werden anhand des Eingangssignals bzw. anhand des Verarbeitungssignals] eine Mehrzahl an akustischen Merkmalen gebildet werden, welche als Eingangsgrößen des künstlichen neuronalen Netzes verwendet werden, wobei die akustischen Merkmale aus der folgenden Menge entnommen sind: Schwerpunktfrequenz eines Gesamtsignals und/oder eines Rauschhintergrundes, Modulationstiefe bei wenigstens einer gegebenen Modulationsfrequenz, Stationarität, Signalpegel, Rauschpegel für wenigstens einen gegebenen Frequenzbereich, Autokorrelationswert für wenigstens eine gegebene Zeitverzögerung. Diese Merkmale haben eine hohe Aussagekraft hinsichtlich der Anwesenheit von Rauschen, und lassen sich auch für ein Signal auf einfache Weise ermitteln, ohne zu einer wesentlich erhöhten Signalverzögerung zu führen.

Die Erfindung nennt weiter ein Hörinstrument, umfassend: einen akusto-elektrischen Eingangswandler zur Erzeugung eines Eingangssignals aus einem Umgebungsschall, und eine Signalverarbeitungseinrichtung, wobei das Hörinstrument dazu eingerichtet ist, das vorbeschriebene Verfahren durchzuführen. Bevorzugt ist hierbei die Signalverarbeitungseinrichtung mit entsprechenden Signalprozessoren und/oder ASICs ausgestattet, um die einzelnen Verfahrensschritte der Signalverarbeitung zu implementieren.

Das erfindungsgemäße Hörinstrument teilt die Vorzüge des erfindungsgemäßen Verfahrens. Die für das Verfahren und für seine Weiterbildungen angegebenen Vorteile können sinngemäß auf das Hörinstrument übertragen werden.

Bevorzugt weist das Hörinstrument Mittel zur Implementierung eines ANN auf (bspw. entsprechende Signalprozessoren und/oder ASICs). Die Analyse des Verarbeitungssignals zur Erkennung von stationärem und/oder nicht-stationärem Rauschen lässt sich mittels eines ANN besonders effektiv und zugleich möglichst laufzeitecht implementieren.

Nachfolgend wird ein Ausführungsbeispiel der Erfindung anhand von Zeichnungen näher erläutert. Hierbei zeigen jeweils schematisch:
- Fig. 1: in einem Blockschaltbild ein Hörinstrument, und
- Fig. 2: in einem Blockdiagramm ein Verfahren zur Rauschunterdrückung für das Hörinstrument nach Fig. 1.

Einander entsprechende Teile und Größen sind in allen Figuren jeweils mit denselben Bezugszeichen versehen.

In Figur 1 ist schematisch in einem Blockschaltbild ein Hörinstrument 1 dargestellt, welches einen Eingangswandler M1 aufweist. Der Eingangswandler M1 ist hierbei durch ein entsprechendes Mikrofone gegeben. Der Eingangswandler M1 ist dazu eingerichtet, im Betrieb des Hörinstrumentes 1 aus einem Umgebungsschall 2 ein Eingangssignal E1 zu erzeugen. Das Hörinstrument 1 kann zudem noch einen weiteren Eingangswandler (in Figur 1 nicht dargestellt) aufweisen, welcher dazu eingerichtet ist, im Betrieb des Hörinstrumentes 1 aus dem Umgebungsschall 2 ein weiteres Eingangssignal zu erzeugen. Das erste Eingangssignal E1 (und ggf. das weitere Eingangssignal) wird einer Signalverarbeitungseinrichtung 4 zugeführt, in welcher das Eingangssignal E1 (und ggf. das weitere Eingangssignal) zu einem Ausgangssignal A1 verarbeitet wird, und dabei insbesondere frequenzbandweise verstärkt und/oder komprimiert wird. Die besagte Signalverarbeitung des Eingangssignals und des weiteren Eingangssignals zum Ausgangssignal A1 kann dabei insbesondere richtungsabhängig erfolgen, d.h., im Umgebungsschall können Beiträge einzelner Schallquellen aus unterschiedlichen Raumrichtungen unterschiedlich stark verstärkt werden. Überdies kann besagte Signalverarbeitung insbesondere gemäß den audiologischen Anforderungen eines Trägers des Hörinstrumentes 1 erfolgen.

Das Hörinstrument 1 weist weiter einen Ausgangswandler L1 auf, welcher dazu eingerichtet ist, aus dem Ausgangssignal A1 ein Ausgangsschallsignal 6 zu erzeugen. Die schematische Darstellung des Hörinstrumentes 1 in Figur 1 zeigt ein sog. Behind-The-Ear-Hörgerät (BTE) mit einem Ohrstück 8, in welchem der Ausgangswandler L1 angeordnet ist, jedoch ist das Hörinstrument 1 auch als eine Bauform denkbar, insbesondere als ein In-The-Ear-Hörgerät (ITE), ein In-The-Canal-Hörgerät (ITC), ein Completely-In-the-Canal-Hörgerät (CIC), ein Receiver-In-the-Canal-Hörgerät (RIC), oder insbesondere auch als ein nicht ausschließlich bzw. nicht primär für die Versorgung einer Hörschwäche vorgesehener Ohrhörer.

In Figur 2 ist schematisch in einem Blockdiagramm der Ablauf eines Verfahrens zur Rauschunterdrückung im Hörinstrument 1 nach Figur 1 dargestellt. Aus dem Eingangssignal E1 wird zunächst durch eine nicht näher dargestellte Vorverarbeitung 9 (welche insbesondere ein Downsampling o.ä. umfassen kann, aber auch ein Band Limiting) ein Verarbeitungssignal V1 abgeleitet. Das Verarbeitungssignal V1 kann vorliegend jedoch auch identisch zum Eingangssignal E1 sein. Insbesondere kann im (in Figur 1 und Figur 2 nicht dargestellten) Fall eines weiteren Eingangssignals das Verarbeitungssignal V1 von beiden Eingangssignalen abgeleitet sein.

Das vorliegend breitbandige Verarbeitungssignal V1 wird nun in einem Analysepfad 10 einer Analyse 12 dahingehend unterzogen, ob ein allgemeines (also stationäres und/oder nicht-stationäres) Rauschen im Verarbeitungssignal vorliegt. Hierfür werden aus dem Verarbeitungssignal V1 verschiedene temporale und spektrale Merkmale 14 ermittelt. Die Merkmale 14 können insbesondere aus der folgenden (nicht abschließenden) Gruppe erhoben werden: Schwerpunktfrequenz eines Gesamtsignals und/oder eines Rauschhintergrundes, Modulationstiefe bei wenigstens einer gegebenen Modulationsfrequenz, Signalpegel, Rauschpegel Autokorrelationswert für wenigstens eine gegebene Zeitverzögerung. Die Merkmale 14 werden dann als Eingangsgrößen an ein ANN 16 übergeben, welches dazu trainiert ist, anhand der Merkmale 14 eine Anwesenheit Y oder eine Abwesenheit N von allgemeinem Rauschen zu erkennen. Insbesondere kann hierbei das ANN 16 auch eine Abwesenheit bzw. Anwesenheit von Sprache erkennen, und anhand dieser allgemeines Rauschen erkennen, d.h., eine Abwesenheit von Sprache bedeutet eine Anwesenheit (Y) eines stationären und/oder nicht-stationären Rauschens (der Umkehrschluss muss hierbei nicht zwingend gegeben sein, die Abwesenheit von allgemeinem Rauschen kann jedoch auch anhand weiterer Parameter/Merkmale erkannt werden).

Auf das Verarbeitungssignal V1 wird zudem in einem Verarbeitungspfad 20 eine frequenzbandweise Rauschunterdrückung 21 angewandt. Hierfür wird das Verarbeitungssignal V1 mittels einer Filterbank 22 in eine Mehrzahl an Frequenzbändern Bj aufgeteilt. In jedem der Frequenzbänder Bj werden nun auf die dortigen Signalanteile Sk des Verarbeitungssignals V1 jeweils eine erste Pegelmessung P1 und eine zweite Pegelmessung P2 angewandt, wobei die erste Pegelmessung P1 mit einer kurzen ersten Einregelzeit Ta1 und einer ersten Abklingzeit Tr1 erfolgt, und die zweite Pegelmessung P2 mit einer langen zweiten Einregelzeit Ta2 > Ta1 und einer zur ersten Abklingzeit Tr1 vorzugsweise identischen zweiten Abklingzeit Tr2 = Tr1. Dies ist aus Gründen der Übersichtlichkeit in Figur 2 lediglich für das Frequenzband Bk exemplarisch dargestellt (erfolgt aber für alle Frequenzbänder Bj). Grundsätzlich und unabhängig vom vorliegenden Ausführungsbeispiel können die beiden Pegelmessungen insbesondere über rekursive Tiefpassfilter erster Ordnung mit unterschiedlichen Zeitkonstanten für die jeweils steigende bzw. jeweils fallende Flanke implementiert werden.

Das Ergebnis 32 der zweiten Pegelmessung P2 wird nun vom Ergebnis 31 der ersten Pegelmessung P1 an einer Node 26 subtrahiert, und die Differenz 28 für das Frequenzband Bk monoton auf einen Verstärkungsfaktor Gk zur Rauschunterdrückung für das Frequenzband Bk abgebildet. Der besagte Verstärkungsfaktor Gk wird anschließend an einer Node 36 auf die Signalanteile Sk des Verarbeitungssignals V1 im Frequenzband Bk multipliziert, wozu diese zusätzlich in einem Bypass 34 an den beiden Pegelmessungen P1, P2 vorbeigeführt werden.

Die mit den jeweiligen Verstärkungsfaktoren Gk so verstärkten Signalanteile SkG des Verarbeitungssignals V1 werden dann an einer Synthesefilterbank 40 zusammengeführt, und hieraus das Ausgangssignal A1 erzeugt (eine etwaige weitere Signalverarbeitung des aus der Synthesefilterbank 40 resultierenden Signals zum Ausgangssignal A1 soll hierbei vernachlässigt werden, kann aber über die Definition eines vorläufigen Ausgangssignals als besagtes resultierendes Signal gelöst werden).

Durch die unterschiedlichen Einregelzeiten Ta1 < Ta2 der Pegelmessungen P1, P2 reagiert die Differenz 28 der Ergebnisse 31, 32 auf stationäres Rauschen im jeweiligen Frequenzband Bj, d.h., ist der Signalanteil Sk stationärer, so konvergieren die Ergebnisse 31, 32 der beiden Pegelmessungen P1, P2 exponentiell fallend gegeneinander, weswegen die Differenz 28 immer geringer wird. Dieser stationäre Signalanteil Sk wird dann als Rauschen angesehen, weswegen die Differenz 28 monoton auf den jeweiligen Verstärkungsfaktor (hier Gk) abgebildet wird: Mit abnehmender Differenz 28 (also zunehmender Stationarität) wird der Verstärkungsfaktor Gk geringer, und der verstärkte Signalanteil SkG immer weiter unterdrückt.

Bei einem kurzen Peak (also dem faktischen Gegenteil eines stationären Signalanteils Sk) gehen jedoch infolge der unterschiedlichen Einregelzeiten Ta1 < Ta2 die Ergebnisse 31, 32 der Pegelmessungen P1 und P2 zunächst schlagartig auseinander, sodass auch ihre Differenz 28 wächst. Entsprechend steigt auch der Verstärkungsfaktor Gk an, sodass die verstärkten Signalanteile SkG angehoben werden.

Wird nun durch die Analyse 12 des breitbandigen Verarbeitungssignals V1 im Analysepfad 10 die Anwesenheit Y von stationärem und/oder nicht-stationärem Rauschen erkannt, so hat dies zur Folge, dass im Verarbeitungspfad 20 in sämtlichen ersten Pegelmessungen P1 (also in der ersten Pegelmessung P1 eines jeden Frequenzbandes Bj) die erste Einregelzeit Ta1 auf die zweite Einregelzeit Ta2 der jeweiligen zweiten Pegelmessung P2 heraufgesetzt wird (also Ta1 ↦ Ta2), und dies vorzugsweise zumindest so lange gilt, wie die Anwesenheit Y in der Analyse 12 erkannt wird.

Dadurch kann nun in allen Frequenzbändern Bj Rauschen, und zwar auch nicht-stationäres Rauschen (welches ansonsten anhand der beiden Pegelmessungen P1, P2 nicht detektierbar wäre) erkannt und über die zugehörigen Verstärkungsfaktoren (Gk) unterdrückt werden. Weiter können, wenn in der Analyse 12 eine plötzliche Anwesenheit von Sprache erkannt wird, die ursprünglichen Werte der beiden Einregelzeiten Ta1 < Ta2 wiederhergestellt werden, sodass die frequenzbandweise Rauschunterdrückung 21 nur noch in denjenigen Frequenzbändern Bj, Bk tatsächlich wirkt, in welchen sie ein stationäres Rauschen erkennt (und dieses somit unterdrückt), wodurch die Sprachanteile in den anderen Frequenzbändern Bj, Bk ohne stationäres Rauschen erhalten bleiben. Es wird hierbei also davon ausgegangen, dass zusätzlich zu den Sprachanteilen keine weiteren nicht-stationären Signalanteile und insbesondere kein nicht-stationäres Rauschen in nennenswertem Umfang vorliegen.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

### Bezugszeichenliste

- 1: Hörinstrument
- 2: Umgebungsschall
- 4: Signalverarbeitungseinrichtung
- 6: Ausgangsschallsignal
- 8: Ohrstück
- 9: Vorverarbeitung
- 10: Analysepfad
- 12: Analyse
- 14: Merkmale
- 16: ANN
- 20: Verarbeitungspfad
- 21: frequenzbandweise Rauschunterdrückung
- 22: Filterbank
- 26: Node
- 28: Differenz
- 31: Ergebnis (der ersten Pegelmessung)
- 32: Ergebnis (der zweiten Pegelmessung)
- 34: Bypass
- 36: Node
- 40: Synthesefilterbank

- A1: Ausgangssignal
- Bj, Bk: Frequenzbänder
- E1: Eingangssignal
- Gk: Verstärkungsfaktor
- L1: Ausgangswandler
- M1: Eingangswandler
- N: Abwesenheit von allgemeinem Rauschen
- P1/2: erste/zweite Pegelmessung
- Sk: Signalanteile (des Verarbeitungssignals) in Frequenzband
- SkG: verstärkte Signalanteile
- Ta1/2: erste/zweite Einregelzeit
- Tr1/2: erste/zweite Abklingzeit
- V1: Verarbeitungssignal
- Y: Anwesenheit von allgemeinem Rauschen

## Patentansprüche

1. Verfahren zur Rauschunterdrückung in einem Hörinstrument (1),
- wobei ein akusto-elektrischer Eingangswandler (M1) des Hörinstrumentes (1) aus einem Umgebungsschall (2) ein Eingangssignal (E1) erzeugt,
- wobei auf ein vom Eingangssignal (E1) abgeleitetes Verarbeitungssignal (V1) eine frequenzbandweise Rauschunterdrückung (21) angewandt wird, bei welcher
-- ein stationäres Rauschen im jeweiligen Frequenzband (Bj, Bk) erkannt wird, und
-- abhängig vom erkannten stationären Rauschen ein Verstärkungsfaktor (Gk) des Verarbeitungssignals (V1) für das betreffende Frequenzband (Bj, Bk) eingestellt wird,
- wobei auf das Verarbeitungssignal (V1) eine Analyse (12) angewandt wird, welche zur Erkennung sowohl von stationärem als auch von nicht-stationärem Rauschen eingerichtet ist, wobei die besagte Analyse (12) eine geringere Frequenzauflösung aufweist, als die frequenzbandweise Rauschunterdrückung (21), und
- wobei im Fall einer erkannten Anwesenheit (Y) von stationärem und/oder nicht-stationärem Rauschen in besagter Analyse (12) des Verarbeitungssignals (V1) das stationäre Rauschen in der frequenzbandweisen Rauschunterdrückung (21) in jedem Frequenzband (Bj, Bk) als erkannt vorausgesetzt wird, und die entsprechenden Verstärkungsfaktoren (Gk) eingestellt werden.

2. Verfahren nach Anspruch 1,
wobei anhand des Eingangssignals (E1) eine Einsetzen von Sprache im Umgebungsschall erkannt wird, und in diesem Fall die frequenzbandweise Rauschunterdrückung (21) in jedem Frequenzband (Bj, Bk) den Verstärkungsfaktor (Gk) des Verarbeitungssignals (V1) abhängig vom jeweils erkannten stationären Rauschen einstellt.

3. Verfahren nach Anspruch 1 oder Anspruch 2, wobei für die frequenzbandweise Rauschunterdrückung (21) das stationäre Rauschen im jeweiligen Frequenzband (Bj, Bk) anhand einer ersten Pegelmessung (P1) und anhand einer zweiten Pegelmessung (P2) erkannt wird.

4. Verfahren nach Anspruch 3,
- wobei die erste Pegelmessung (P1) so parametriert ist, dass sie eine kurze erste Einregelzeit (Ta1) und eine lange erste Abklingzeit (Tr1) aufweist,
- wobei die zweite Pegelmessung (P2) so parametriert ist, dass sie eine lange zweite Einregelzeit (Ta2) und eine lange zweite Abklingzeit (Tr2) aufweist,
- wobei das stationäre Rauschen anhand der Differenz (28) aus der ersten Pegelmessung (P1) und der zweiten Pegelmessung (P2) erkannt wird.

5. Verfahren nach Anspruch 4,
wobei der Verstärkungsfaktor (Gk) des Verarbeitungssignals (V1) für das betreffende Frequenzband (Bj, Bk) in monotoner Abhängigkeit der Differenz (28) aus der ersten Pegelmessung (P1) und der zweiten Pegelmessung (P2) eingestellt wird.

6. Verfahren nach Anspruch 4 oder Anspruch 5,
wobei im Fall einer erkannten Anwesenheit (Y) von stationärem und/oder nicht-stationärem Rauschen das stationäre Rauschen in der frequenzbandweisen Rauschunterdrückung (21) in jedem Frequenzband (Bj, Bk) als erkannt vorausgesetzt wird, indem die jeweiligen Werte der ersten Einregel- und Abklingzeit (Ta1, Tr1) in Richtung der jeweiligen Werte der zweiten Einregel- und Abklingzeit (Ta2, Tr2) verändert werden.

7. Verfahren nach Anspruch 6,
wobei im genannten Fall die jeweiligen Werte der ersten und zweiten Einregel- und Abklingzeiten (Ta1, Ta2, Tr1, Tr2) gleichgesetzt werden.

8. Verfahren nach einem der vorhergehenden Ansprüche, wobei die Analyse (12) des Verarbeitungssignals (V1) eine Anwesenheit oder eine Abwesenheit von Sprache erkennt, und im Fall einer erkannten Abwesenheit von Sprache ein stationäres oder nicht-stationäres Rauschen als erkannt angenommen wird.

9. Verfahren nach einem der Ansprüche 6 bis 8,
wobei im Fall eines erkannten Einsetzens von Sprache im Eingangssignal (E1) und/oder im Verarbeitungssignal (V1) die Werte der ersten und zweiten Einregel- und Abklingzeiten (Ta1, Ta2, Tr1, Tr2) jeweils voneinander weg verändert werden.

10. Verfahren nach Anspruch 9,
wobei im Fall des erkannten Einsetzens von Sprache jeweils die ursprünglichen Werte der ersten und zweiten Einregel- und Abklingzeiten (Ta1, Ta2, Tr1, Tr2) vor Erkennung der Anwesenheit (Y) von stationärem und/oder nicht-stationärem Rauschen wiederhergestellt werden.

11. Verfahren nach einem der vorhergehenden Ansprüche,
wobei die Analyse (12) des Verarbeitungssignals (V1) zur Erkennung sowohl von stationärem als auch von nicht-stationärem Rauschen breitbandig erfolgt.

12. Verfahren nach einem der vorhergehenden Ansprüche,
wobei die Analyse (12) des Verarbeitungssignals (V1) mittels eines künstlichen neuronalen Netzes (16) erfolgt, und
wobei eine Ausgabeklasse des künstlichen neuronalen Netzes die Anwesenheit (Y) von stationärem und/oder nicht-stationärem Rauschen ist.

13. Verfahren nach Anspruch 12,
wobei anhand des Eingangssignals (E) eine Mehrzahl an akustischen Merkmalen (14) gebildet werden, welche als Eingangsgrößen des künstlichen neuronalen Netzes (16) verwendet werden, und
wobei die akustischen Merkmale (14) aus der folgenden Menge entnommen sind: Schwerpunktfrequenz eines Gesamtsignals und/oder eines Rauschhintergrundes, Modulationstiefe bei wenigstens einer gegebenen Modulationsfrequenz, Stationarität, Signalpegel, Rauschpegel für wenigstens einen gegebenen Frequenzbereich, Autokorrelationswert für wenigstens eine gegebene Zeitverzögerung.

14. Hörinstrument (1), umfassend:
- einen akusto-elektrischen Eingangswandler (M1) zur Erzeugung eines Eingangssignals (E1) aus einem Umgebungsschall (2), und
- eine Signalverarbeitungseinrichtung (4),
wobei das Hörinstrument (1) dazu eingerichtet ist, das Verfahren nach einem der vorhergehenden Ansprüche durchzuführen.

15. Hörinstrument (1) nach Anspruch 9, weiter umfassend Mittel zur Implementierung eines künstlichen neuronalen Netzes (16).
